# EUROPÄISCHE PATENTSCHRIFT

(11) **EP 0 472 544 B1**
(45) Veröffentlichungstag und Bekanntmachung des Hinweises auf die Patenterteilung: **22.02.1995**
(21) Anmeldenummer: 90906865.2
(22) Anmeldetag: 15.05.1990
(51) Int. Cl.: H01T 13/40, F02P 17/00

(54) **SENSOR ZUR ERFASSUNG DES VERBRENNUNGSVERLAUFS IN EINER BRENNKRAFTMASCHINE**
SENSOR FOR DETERMINING THE COMBUSTION PROFILE IN AN INTERNAL COMBUSTION ENGINE
CAPTEUR POUR DETECTER L'ALLURE DE COMBUSTION DANS UN MOTEUR A COMBUSTION INTERNE

(30) Priorität: 20.05.1989 DE 3916547
(43) Veröffentlichungstag der Anmeldung: 04.03.1992
(73) Patentinhaber: ROBERT BOSCH GMBH, 70442 Stuttgart (DE)
(72) Erfinder: ARNOLD, Herbert, D-7147 Eberdingen (DE); HORBELT, Michael, D-7120 Bietigheim (DE)
(86) Internationale Anmeldenummer: DE9000354
(87) Internationale Veröffentlichungsnummer: WO9014705

(56) Entgegenhaltungen:
- US-A- 2 963 620
- US-A- 2 969 500
- US-A- 3 238 447
- US-A- 3 343 366

## Beschreibung

### Stand der Technik

Die Erfindung geht aus von einem Sensor nach der Gattung des Hauptanspruchs. Es sind Zündkerzen bekannt, bei denen mittels Klopfsensoren und einer entsprechenden Auswerteschaltung das Klopfen einer Brennkraftmaschine erfaßt wird. Diese Sensoren können dabei z. B. im Gehäuse der Zündkerze angeordnet sein oder als Druckaufnehmerringe im Einspannbereich der Zündkerzen angebracht sein. Bei allen diesen Ausbildungen ist aber die Masseelektrode der Zündkerze als Verlängerung des Gehäuses ausgebildet. Diese Lösungen sind sehr aufwendig und teuer. Ferner werden neben den durch die Verbrennung verursachten Druck- und Körperschallwellen auch fremde Signale, wie z. B. das Klappern der Ventile, miterfaßt. Eine Auswertung des Zündstroms bei diesen Lösungen wird dadurch erschwert, da bei eingeschraubter Zündkerze der Wärmewert des Maschinenblocks den Verlauf der Meßkurve negativ und nicht genau kontrollierbar beeinflussen würde.

### Vorteile der Erfindung

Der erfindungsgemäße Sensor mit den kennzeichnenden Merkmalen des Hauptanspruchs hat demgegenüber den Vorteil, daß durch Messen des Zündstroms ein Aufschluß über die Verbrennung, über Aussetzer während der Verbrennung und Beschädigungen verschiedener Art, z. B. abgefallener Kerzenstecker, möglich ist. Es ist sowohl eine Zündüberwachung möglich, als auch kann die Qualität der Gemischentzündung bzw. des Verbrennungsverlaufs beurteilt werden. Durch eine gitterartige Ausbildung der Hülse, die die Masseelektrode darstellt, kann die Sintermasse wie bisher in einem Arbeitsgang hergestellt werden. Der Wärmekontakt von der Außenelektrode zur Einschraubstelle kann in einfacher Weise gesteuert werden und entsprechend den Einsatzbedingungen festgelegt werden. Eine Verlängerung der Hülse in den Totraum der Zündkerze ermöglicht einen elektrischen Kontakt unterhalb der Kriechstrombarriere.

Durch die in den Unteransprüchen aufgeführten Maßnahmen sind vorteilhafte Weiterbildungen des im Hauptanspruch angegebenen Sensors möglich.

### Zeichnung

Ausführungsbeispiele der Erfindung sind in der Zeichnung dargestellt und in der nachfolgenden Beschreibung näher erläutert. Die Figur 1 zeigt einen Längsschnitt durch den brennraumseitigen Teil eines erfindungsgemäßen Sensors und die Figuren 2, 3 und 4 zeigen je eine Abwandlung des Ausführungsbeispiels nach Figur 1.

### Beschreibung der Ausführungsbeispiele

In Figur 1 ist mit 10 das Einschraubteil eines zündkerzenartigen Gehäuses bezeichnet, das zur Aufnahme eines erfindungsgemäßen Sensors dient. In der etwa mittigen Längsbohrung 11 des Gehäuses ist in seiner Längsachse ein Kerzenstein 12 angeordnet, in dessen wiederum mittigen Längsbohrung 13 sich eine Mittelelektrode 14 befindet. Die Mittelelektrode 14 liegt auf einer Schulter 15 auf und weist im Bereich der Längsbohrung 13 ein Spiel auf. Als Masseelektrode ist im Kerzenstein 12 ein Draht 17 eingebracht, der im Bereich des Totraums 18 und außerhalb des Einschraubteils 10 als Hakenelektrode zur Mittelelektrode 14 hin umgebogen ist. Der Draht 17 ist oberhalb des Einschraubteils 10 aus dem Kerzenstein 12 herausgeführt und über ein Meßelement 19 mit Masse verschaltet. Hierzu kann die Mittelelektrode 14 mit dem Einschraubteil 10 aus metallischem Werkstoff verbunden sein.

Wie im Ausführungsbeispiel nach Figur 2 gezeigt, kann die Masseelektrode 14 auch als Hülse 22 ausgebildet sein. Sie ist ebenfalls in den Totraum 18 hinausgeführt, ragt aber nur im Bereich eines als Hakenelektrode oder als mehrere Hakenelektroden dienenden Fortsatzes 23 aus dem Totraum 18 heraus. Dadurch ist ein elektrischer Kontakt unterhalb der Kriechstrombarriere möglich.

Der Kerzenstein 12 besteht in herkömmlich bekannter Weise aus Sintermaterial. Um eine homogene Keramikstruktur zu erhalten, kann die Hülse 22 gitterartig ausgebildet sein. Dadurch ist eine Herstellung des Sintersteins 12 und der Masseelektrode in einem Herstellungsgang möglich. Die Hülse 22 wird hierbei in den noch grünen Sinterkörper eingelegt und anschließend gesintert. Der Wärmekontakt zwischen der Masseelektrode und dem Einschraubteil 10 kann durch die Dicke des sich hier ausbildenden Bereichs des Kerzensteins 12 gesteuert werden.

In der Abwandlung nach Figur 3 ist der Meßwiderstand 19a in den Kerzenstecker 25 direkt mit eingebaut. Dadurch wird der Meßwiderstand 19a automatisch beim Aufstecken des Kerzensteckers 25 auf das Gehäuse gegen Masse, d. h. entweder gegen das Zündkerzengehäuse oder gegen den Motorblock verschaltet. In der Abwandlung nach Figur 4 ist das Meßsignal auf eine separate Masse bezogen. Die beiden Anschlußpunkte 26, 27 des Widerstands 19b werden durch den Kerzenstecker 25 nach außen geführt. Dort kann das elektrische Signal in Form einer Meßspannung bezogen auf die Motormasse abgegriffen werden. Als Meßelement kann jedes herkömmlich bekannte Widerstandselement zur Bestimmung der Spannung verwendet werden. Über die abgegriffene Meßspannung ist ein Aufschluß über den Zündvorgang möglich. Aus dem Verlauf der Meßspannung kann sowohl die Zündung überwacht werden als auch die Qualität der Gemischentzündung beurteilt werden.

## Patentansprüche

1. Sensor zur Erfassung des Verbrennungsverlaufs in einer Brennkraftmaschine, der gleichzeitig als Zündkerze ausgebildet ist, mit einer stiftförmigen Mittelelektrode (14) und einer Masseelektrode (17), dadurch gekennzeichnet, daß in Verbindung mit der isoliert angeordneten Masseelektrode (17) mindestens ein Meßelement (19) zum Abgriff des Zündstroms unmittelbar in den Strompfad der Zündkerze gegen Masse d.h das Gehäuse (10) verschaltet wird.

2. Sensor nach Anspruch 1, dadurch gekennzeichnet, daß die Masseelektrode (17,22) in den Kerzenstein (12) der Zündkerze eingebracht ist.

3. Sensor nach Anspruch 1 und/oder 2, dadurch gekennzeichnet, daß die Masseelektrode als Hülse (22) ausgebildet ist und das dem Brennraum zugewandte Ende als eine der Mittelelektrode (14) zugewandte Hakenelektrode (23) ausgebildet ist.

4. Sensor nach einem der Ansprüche 1 bis 3, dadurch gekennzeichnet, daß die Hülse (22) gitterartig ausgebildet ist.

5. Sensor nach einem der Ansprüche 1 bis 4, dadurch gekennzeichnet, daß das Meßelement (19) ein Meßwiderstand ist, der gegen den Motorblock verschaltet ist.

6. Sensor nach einem der Ansprüche 1 bis 4, dadurch gekennzeichnet, daß das Meßelement (19) ein Meßwiderstand ist, der gegen das Zündkerzengehäuse (10) als Masse verschaltet ist.

7. Sensor nach einem der Ansprüche 1 bis 6, dadurch gekennzeichnet, daß der Meßwiderstand (19) im einem Kerzenstecker (25) angeordnet ist.

8. Sensor nach Anspruch 7, dadurch gekennzeichnet, daß die elektrischen Anschlüsse (26, 27) des Meßwiderstands (19) durch den Kerzenstecker (25) aus dem Gehäuse herausgeführt werden.

## Claims

1. Sensor for detecting the course of combustion in an internal combustion engine, the sensor being simultaneously designed as the sparking plug, having a pin-shaped central electrode (14) and an earth electrode (17), characterised in that in association with the insulated arrangement of the earth electrode (17), at least one measuring element (19) for reading off the ignition current is directly connected in the sparking plug current path to earth, i.e. the housing (10).

2. Sensor according to Claim 1, characterised in that the earth electrode (17, 22) is inserted in the sparking plug insulation unit (12) of the sparking plug.

3. Sensor according to Claim 1 and/or 2, characterised in that the earth electrode is designed as a sleeve (22) and that the end facing towards the combustion space is designed as a hook electrode (23) facing towards the central electrode (14).

4. Sensor according to one of Claims 1 to 3, characterised in that the sleeve (22) is designed in the form of a grid.

5. Sensor according to one of Claims 1 to 4, characterised in that the measuring element (19) is a measuring resistance which is connected to the engine block.

6. Sensor according to one of Claims 1 to 4, characterised in that the measuring element (19) is a measuring resistance which is connected to the sparking plug housing (10) as earth.

7. Sensor according to one of Claims 1 to 6, characterised in that the measuring resistance (19) is located in a sparking plug socket (25).

8. Sensor according to Claim 7, characterised in that the electrical connections (26, 27) of the measuring resistance (19) are led out of the housing through the sparking plug socket (25).

## Revendications

1. Capteur pour détecter l'allure de combustion dans un moteur à combustion interne, capteur réalisé en même temps sous forme de bougie d'allumage comprenant une électrode centrale (14) en forme de tige et une électrode de masse (17), caractérisé en ce qu'en liaison avec l'électrode de masse (7) montée isolée, on a au moins un élément de mesure (19) pour détecter le courant d'allumage qui est branché directement dans le chemin du courant de la bougie d'allumage par rapport à la masse, c'est-à-dire au corps (10) de la bougie.

2. Capteur selon la revendication 1, caractérisé en ce que l'électrode de masse (17, 22) est logée dans l'isolant (12) de la bougie.

3. Capteur selon la revendication 1 et/ou 2, caractérisé en ce que l'électrode de masse est en forme de douille (22) et l'extrémité située du côté de la chambre de combustion est en forme d'électrode en crochet (23) tourné vers l'électrode centrale (14).

4. Capteur selon l'une des revendications 1 à 3, caractérisé en ce que la douille (22) est en forme de grille.

5. Capteur selon l'une des revendications 1 à 4, caractérisé en ce que l'élément de mesure (19) est une résistance de mesure reliée au bloc moteur.

6. Capteur selon l'une des revendications 1 à 4, caractérisé en ce que l'élément de mesure (19) est une résistance de mesure qui est branchée sur le corps (10) de la bougie constituant la masse.

7. Capteur selon l'une des revendications 1 à 6, caractérisé en ce que la résistance de mesure (19) est prévue dans la fiche à bougie (25).

8. Capteur selon la revendication 7, caractérisé en ce que les branchements électriques (26, 27) de la résistance de mesure (19) sortent du corps de la bougie à travers la fiche à bougie (25).
